# EUROPÄISCHE PATENTSCHRIFT

(11) **EP 2 410 889 B1**
(45) Veröffentlichungstag und Bekanntmachung des Hinweises auf die Patenterteilung: **26.12.2018**
(21) Anmeldenummer: 10709435.1
(22) Anmeldetag: 17.03.2010
(51) Int. Cl.: A46B 3/06, A46D 3/04

(54) **BORSTENEINSATZ, PINSEL MIT EINEM SOLCHEN BORSTENEINSATZ UND VERFAHREN ZUR HERSTELLUNG EINES SOLCHEN BORSTENEINSATZES**
BRUSH ELEMENT, PAINT BRUSH COMPRISING SUCH A BRUSH ELEMENT AND METHOD OF PRODUCING SAID BRUSH ELEMENT
BROSSE, PINCEAU COMPRENANT UNE TELLE BROSSE ET PROCÉDÉ DE FABRICATION DE CETTE BROSSE

(30) Priorität: 27.03.2009 DE 102009015338
(43) Veröffentlichungstag der Anmeldung: 01.02.2012
(73) Patentinhaber: Firma G.B. Boucherie N.V., 8870 Izegem (BE)
(72) Erfinder: BOUCHERIE, Bart, Gerard, B-8870 Izegem (BE)
(74) Vertreter: Prinz & Partner mbB
(86) Internationale Anmeldenummer: PCT/EP2010/001693
(87) Internationale Veröffentlichungsnummer: WO 2010/108624

(56) Entgegenhaltungen:
- WO-A1-01/12013
- WO-A1-2004/032673
- FR-A1- 2 769 477
- FR-A1- 2 797 755
- GB-A- 2 370 220
- US-A- 3 910 637
- US-A- 4 009 910
- US-A- 5 011 230
- US-A- 5 435 037
- US-A- 6 035 481
- US-A1- 2009 007 356

## Beschreibung

Die Erfindung betrifft einen Borsteneinsatz für einen Pinsel, einen Pinsel mit einem solchen Borsteneinsatz und ein Verfahren zur Herstellung eines solchen Borsteneinsatzes.

Das größte Problem bei der Herstellung von Pinseln besteht darin, die Borsten zu befestigen. Dabei muss zum einen eine ausreichend hohe Anzahl von Borsten befestigt werden können, um die gewünschte Dichte des aus den Borsten gebildeten Borstenpaketes zu erhalten. Zum anderen muss gewährleistet sein, dass die Borsten zuverlässig befestigt sind, so dass sie bei der Benutzung nicht herausfallen.

Eine Befestigungsart besteht darin, die Borsten als dichtes Paket in eine Hülse einzustecken und die in der Hülse angeordneten Enden der Borsten miteinander zu verkleben, beispielsweise durch Kunstharz. Anschließend wird der Griff des Pinsels mit der Hülse verbunden. Bei dieser Art von Befestigung kann zwar ein sehr dichtes Borstenpaket erhalten werden. Allerdings sind die einzelnen Borsten nicht besonders zuverlässig gehalten. Eine andere Art von Befestigung besteht darin, die Borsten mittels kleiner Klammern in Löchern zu befestigen, beispielsweise in einem Holzkörper. Es ist bei dieser Befestigungsart zwar grundsätzlich möglich, die Borsten vergleichsweise gut zu befestigen. Allerdings müssen die zur Aufnahme der Borsten verwendeten Löcher einen vergleichsweise großen Abstand voneinander haben, da ansonsten der die Löcher enthaltende Körper keine ausreichende Festigkeit hat, um die Klammern zu halten. Der notwendige Abstand der Löcher voneinander führt dazu, dass das Borstenpaket nicht besonders dicht ist. Dieses Problem wird noch gravierender, wenn als Borsten Naturborsten verwendet werden, beispielsweise Schweinshaare. Während bei beispielsweise synthetischen Borsten die Klammer in der Mitte der U-förmig gebogenen Borsten angeordnet werden kann und beide Enden der Borste genutzt werden können, kann bei Borsten aus Schweinshaar nur ein Ende benutzt werden, nämlich das von der Haarwurzel entgegengesetzte Ende. Hieraus folgt, dass die Borsten länger ausgeführt werden müssen als das eigentliche Borstenpaket, da der im Inneren des Pinsels liegende Endabschnitt umgebogen wird, um von der Klammer befestigt werden zu können. Dies ist hinsichtlich der Kosten nachteilig, da Naturborsten besonders teuer sind. Außerdem ergibt sich eine sehr geringe Dichte des Borstenpakets.

Die US 3,910,637 zeigt einen Pinsel mit einem Borstenpaket, das gebildet ist durch mindestens ein Paket mit einem Anteil an Kunststoffborsten, deren Enden so miteinander verschmolzen sind, dass ein selbsttragendes, ringförmiges Halteelement gebildet ist.

Die FR 2 797 755 zeigt ein Herstellungsverfahren für einen Kosmetikpinsel, bei dem die Borsten in eine Form eingesetzt werden und anschließend die freien, aus der Form herausstehenden Enden der Borsten in einem plattenförmigen Halteelement miteinander verschweißt werden, wobei ein Loch entweder nachträglich in dem plattenförmigen Halteelement gebohrt wird oder während des Zusammenschweißen geformt wird.

Die US 2009/0007356 A1, die US 5,435,037 und die US 6,035,481 zeigen jeweils einen Pinsel, der miteinander verschmolzene Borsten sowie einen Abstandshalter aufweist, der die Borsten bereichsweise auseinanderdrückt.

Die Aufgabe der Erfindung besteht darin, einen Pinsel zu schaffen, der sich durch geringe Herstellungskosten, ein dichtes Borstenpaket und eine zuverlässige Befestigung der einzelnen Borsten auszeichnet.

Zur Lösung dieser Aufgabe ist erfindungsgemäß ein Borsteneinsatz vorgesehen, insbesondere für einen Pinsel, gebildet durch mindestens ein Paket mit einem Anteil an Kunststoffborsten, deren Enden so miteinander verschmolzen sind, dass ein selbsttragendes, plattenförmiges Halteelement gebildet ist, wobei das Borstenpaket angrenzend an das Halteelement einen Hohlraum aufweist, der in unmittelbarer Nähe zum Halteelement vergleichsweise scharf abgegrenzt ist und im Bereich der freien Enden der Borsten fast nicht mehr oder gar nicht mehr zu erkennen ist, wobei das Halteelement eine Befestigungsstruktur zur Befestigung des Borsteneinsatzes an einem Pinselkörper bildet, wobei das Halteelement vollständig geschlossen ist und sich durchgehend über das gesamte Borstenpaket erstreckt. Die Erfindung beruht auf dem Grundgedanken, das Material der Kunststoffborsten so zu einer Platte umzuformen, dass diese unmittelbar und mit geringem Aufwand zur Befestigung des Borsteneinsatzes am Pinsel verwendet werden kann. Auf diese Weise wird die Anzahl der Bauteile verringert, aus denen der entsprechende Pinsel zusammengesetzt ist. Außerdem ergibt sich eine hohe Dichte des Borstenpakets, da es aus konstruktiven Gründen nicht notwendig ist, Zwischenräume zwischen einzelnen Borstenbündeln vorzusehen. Der gebildete Hohlraum kann einen Farbaufnahmeraum bilden, der als "Vorratsraum" für die Farbe dient. Durch geeignete Anordnung und Dimensionierung dieses Vorratsraums wird beeinflusst, wie viel Farbe und wie gleichmäßig die Farbe beim Streichen zu den Borstenspitzen gelangt. Beim Verschmelzen der Enden der Kunststoffborsten kann die dabei entstehende Kunststoffmasse mit geringem Aufwand so geformt werden, dass die Befestigungsstruktur gebildet wird.

Der Borsteneinsatz kann ein einziges Borstenpaket aufweisen. Auf diese Weise wird eine besonders hohe Borstendichte im Borsteneinsatz erzielt.

Alternativ kann der Borsteneinsatz auch mehrere Borstenpakete aufweisen. Auch durch die Verwendung von mehreren Borstenpaketen können Hohlräume zwischen den Borsten des Borsteneinsatzes gebildet werden.

Gemäß einer Ausführungsform kann das Borstenpaket unterschiedliche Borsten aufweist. Die Borsten können sich hinsichtlich ihrer Dicke, ihres Materials, ihrer Farbe, etc. unterscheiden.

Es kann auch vorgesehen sein, dass das Borstenpaket einen Anteil Naturborsten aufweist. Obwohl die Naturborsten nicht aufschmelzen und wieder erstarren können, ist es unschädlich, einen gewissen Anteil an Naturborsten zu verwenden, die hinsichtlich ihrer Eigenschaften vorteilhaft sind. Die Naturborsten können im Haltelement automatisch verankert werden, wenn die Kunststoffborsten aufgeschmolzen und als Halteelement wieder erstarren. Die Obergrenze für den Anteil der Naturborsten (oder generell für jeder Art von Borsten, die nicht aufgeschmolzen werden können und dann wieder erstarren, so dass sich das Borstenmaterial zu einem Haltelement umwandelt) ist gebildet durch die Notwendigkeit, dass die Kunststoffborsten eine ausreichende Menge an aufschmelzbarem Material bereitstellen, das in das Halteelement umgewandelt werden kann und in dem dann auch die anderen Borsten fest verankert sind.

Vorzugsweise sind die unterschiedlichen Borsten definiert angeordnet, also nicht zufällig verteilt im Borstenpaket. Auf diese Weise lassen sich bestimmte gewünschte Eigenschaften des Borsteneinsatzes hervorbringen, beispielsweise farbliche Akzente, besondere Streicheigenschaften, etc.

Zur Lösung der oben genannten Aufgabe ist auch ein Pinsel mit einem Pinselkörper und einem Borsteneinsatz der vorstehend beschriebenen Art vorgesehen. Ein solcher Pinsel zeichnet sich durch eine geringe Anzahl von Einzelteilen aus, aus denen er besteht, sowie durch geringe Herstellungskosten. Weiterhin ist es aufgrund des plattenartigen Halteelements einfach, den Borsteneinsatz am Pinselkörper zu befestigen.

Das Halteelement kann formschlüssig im Pinselkörper aufgenommen sein. Beispielsweise kann der Pinselkörper eine umlaufende Nut oder eine ähnliche Gestaltung aufweisen, in der das Halteelement aufgenommen ist.

Alternativ kann das Halteelement mit dem Pinselkörper verklebt oder verschweißt sein. Bei dieser Art der Verbindung des Borsteneinsatzes mit dem Pinselkörper muss dieser nicht hinterschnitten ausgeführt werden, was beispielsweise bei im Spritzgussverfahren hergestellten Pinselkörpern von Vorteil ist.

Es ist auch möglich, dass der Borsteneinsatz umspritzt ist. Bei dieser Ausführungsform wird der Borsteneinsatz als Ganzes in eine Spritzgussform eingelegt und dann mit dem Material umspritzt, das den Pinselkörper bildet. Eine separate, nachträgliche Montage ist also nicht erforderlich.

Gemäß einer bevorzugten Ausführungsform ist vorgesehen, dass der Pinselkörper einen Bund aufweist, der das Borstenpaket umgibt. Der Bund stützt das Borstenpaket ab, sodass die Borsten gut zusammengehalten werden.

Der Pinselkörper kann aus zwei Teilen bestehen, die miteinander verbunden sind. Bei den beiden Teilen kann es sich insbesondere um Halbschalen handeln, die aus Kunststoff bestehen und dann, wenn sie zusammengesetzt sind, zwischen sich den Borsteneinsatz aufnehmen.

Die oben genannte Aufgabe wird auch gelöst durch ein Verfahren zur Herstellung eines Borsteneinsatzes mittels der folgenden Schritte: Eine Vielzahl von Borsten wird zu einem Borstenpaket zusammengefasst, wobei das Borstenpaket einen gewissen Anteil an Kunststoffborsten enthält. Dann wird das Borstenpaket an einem Ende erwärmt, so dass die Kunststoffborsten schmelzen, wobei die beim Verschmelzen der Kunststoffborsten entstehende Kunststoffmasse so geformt wird, dass eine Befestigungsstruktur gebildet wird. Anschließend wird das geschmolzene Ende des Borstenpakets abgekühlt, so dass das geschmolzene Material zu einem zu einem plattenförmigen Halteelement erstarrt, wobei das Borstenpaket angrenzend an das Halteelement einen Hohlraum aufweist, der in unmittelbarer Nähe zum Halteelement vergleichsweise scharf abgegrenzt ist und im Bereich der freien Enden der Borsten fast nicht mehr oder gar nicht mehr zu erkennen ist, wobei das Halteelement vollständig geschlossen ist und sich durchgehend über das gesamte Borstenpaket erstreckt. Auf diese Weise kann mit geringem Aufwand ein kompakter Borsteneinsatz geschaffen werden, bei dem sämtliche Borsten zuverlässig befestigt sind und außerdem in der Form des gebildeten Halteelements die Voraussetzungen für eine einfache Befestigung des Borsteneinsatzes an einem Pinsel geschaffen sind.

Vorzugsweise wird das geschmolzene Ende des Borstenpakets in eine definierte Form gebracht, bevor es erstarrt. Auf diese Weise kann mit geringem Aufwand das Halteelement in der gewünschten Form und mit den gewünschten Abmessungen geschaffen werden.

Dabei wird vorzugsweise ein Heizstempel verwendet, um das Ende des Borstenpakets zu erwärmen und in die definierte Form zu bringen. Auf diese Weise verringert sich die Anzahl der einzelnen Verfahrensschritte, da das Erwärmen und die Formgebung zusammengefasst werden.

Die Erfindung wird nachfolgend anhand verschiedener Ausführungsformen beschrieben, die in den beigefügten Zeichnungen dargestellt sind. In diesen zeigen:
- Figur 1 in einer schematischen, perspektivischen Ansicht einen erfindungsgemäßen Borsteneinsatz;
- Figur 2 einen Schnitt entlang der Ebene II-II von Figur 1;
- Figur 3a in einem Schnitt entlang der Ebene III-III von Figur 1 eine Ausführungsvariante des Borsteneinsatzes;
- Figur 3b eine zweite Ausführungsvariante eines Borsteneinsatzes;
- Figur 3c eine dritte Ausführungsvariante eines Borsteneinsatzes;
- Figur 4 in einer schematischen Schnittansicht einen Pinsel gemäß einer Ausführungsform der Erfindung;
- Figur 5 in einer teilgeschnittenen Ansicht einen Pinsel gemäß einer zweiten Ausführungsform der Erfindung;
- Figur 6 in einer schematischen Schnittansicht einen Pinsel gemäß einer dritten Ausführungsform; und
- Figur 7 in einer schematischen Schnittansicht eine Vorrichtung zur Herstellung eines Borstenpaketes.

In Figur 1 ist ein Borsteneinsatz 10 gezeigt, der eine Vielzahl von aneinander anliegend angeordneten Borsten 12 aufweist, die mindestens zu einem gewissen Teil aus Kunststoff bestehen. Sämtliche Borsten 12 sind an einem Ende, nachdem sie zu einem dichten Paket zusammengefasst wurden, so weit erwärmt worden, dass das Kunststoffmaterial sich verflüssigt hat, wodurch die Enden der Kunststoffborsten miteinander verschmolzen sind. Nach dem Abkühlen und Erstarren des Kunststoffmaterials ist auf diese Weise eine selbsttragende Struktur oder ein selbsttragendes Halteelement 14 gebildet, das aus dem Material der Borsten besteht und in welchem sämtliche Borsten verankert sind. Das Halteelement 14 ist hier als rechteckige Platte ausgeführt.

Wie in Figur 1 zu sehen ist, liegen die freien Enden der Borsten 12, also die vom Halteelement 14 abgewandten Enden, nicht auf einer Höhe, sondern sind insgesamt V-förmig angeordnet. Wie in den Figuren 2 und 3 zu sehen ist, sind die Borsten 12 so zu einem Paket zusammengefasst, dass mittig ein Hohlraum 16 gebildet ist, der in unmittelbarer Nähe zum Halteelement 14 als solcher vergleichsweise scharf abgrenzt ist. Mit zunehmendem Abstand vom Halteelement 14 werden sich immer mehr Borsten in den Bereich des Hohlraums 16 hinein erstrecken, sodass dieser im Bereich der freien Enden fast nicht oder sogar gar nicht mehr zu erkennen ist. Wie in Figur 3a zu sehen ist, kann der Hohlraum 16 eine rechteckige Form haben. In Figur 3b ist eine Alternative gezeigt, bei welcher der Hohlraum 16 mit nach außen verlaufenden Vorsprüngen versehen ist. Es sind auch andere Gestaltungen möglich. Der Hohlraum 16 dient als Vorratsraum für Farbe, die sich von dort in die Borsten verteilt und von diesen an den zu streichenden Gegenstand abgegeben wird.

Wie in den Figuren 3a und 3b zu sehen ist, sind die Borsten 12 des Borstenpakets als dichtes Paket angeordnet. Bei dieser Ausführungsform wird ein einziges Paket verwendet. Es ist alternativ auch möglich, zwei oder mehr getrennte Pakete zu verwenden, also mehrere dichte Pakete, die durch einen Zwischenraum voneinander getrennt, aber dennoch durch ein einziges Halteelement aus dem Material der Borsten miteinander verbunden sind.

In Figur 3 ist ein Borstenpaket zu sehen, das aus zwei verschiedenen Borstenarten besteht. Außen umlaufend ist ein dichtes Paket aus einer ersten Art von Borsten 12A angeordnet, und innerhalb umlaufend ist ein Paket aus einer zweiten Art von Borsten 12B angeordnet, wobei zwischen den beiden Paketen kein Zwischenraum vorgesehen ist. Innen ist ein rechteckiger Hohlraum 16 vorgesehen, der als Vorratsraum für Farbe dient.

In Figur 4 ist ein Pinsel gezeigt, der einen Pinselkörper 20, eine Hülse 22 sowie den Borsteneinsatz 10 aufweist. Der Pinselkörper 20 bildet den Griff und ist mit der Hülse 22 versehen. Diese weist auf ihrer Innenseite einen umlaufenden Ansatz 24 auf, auf dem das plattenartige Halteelement 14 aufliegt. Da der Pinselkörper 20 in die Hülse 22 eingesetzt ist, ist das Halteelement 14 zwischen dem Pinselkörper 20 und dem umlaufenden Ansatz 24 festgelegt. Auf der vom Pinselkörper 20 abgewandten Seite ist die Hülse 22 mit einem umlaufenden Bund 26 versehen, der die Borsten 12 des Borsteneinsatzes 10 umgibt und diese bei Benutzung des Pinsels abstützt und zusammenhält.

Die mit dem Bund 26 versehene Hülse 22 kann mit dem Pinselkörper 20 verklebt sein, durch kleine Nägel fest verbunden sein oder auf andere Weise an diesem befestigt sein.

In Figur 5 ist ein Pinsel gezeigt, bei dem der Bund 26 einstückig mit dem Pinselkörper 20 ausgeführt ist. Der Bund 26 umgibt dabei eine Aufnahme, in die der Borsteneinsatz 10 eingesetzt ist, insbesondere das hier plattenartig ausgebildete Halteelement 14. Das Halteelement 14 kann mit dem Pinselkörper 20 verklebt oder verschweißt sein. Es ist auch möglich, den Pinselkörper 20 direkt auf das Halteelement 14 aufzuspritzen.

In Figur 6 ist ein Pinsel gezeigt, dessen Pinselkörper aus zwei Teilen 20A, 20B besteht, insbesondere aus zwei Halbschalen. Auch hier ist wieder ein Bund 26 vorgesehen, der eine Aufnahme für das Halteelement 14 des Borsteneinsatzes 10 bildet. Im Inneren des Bundes sind zwei umlaufende Absätze 28 vorgesehen, zwischen denen das Halteelement 14 aufgenommen ist. Die Aufnahme im Inneren des Bundes 26 ist zum Griff des Pinsels hin durch einen Boden 30 verschlossen, der zur Stabilisierung dient. Der Boden 30 verhindert auch, dass Farbe in das Innere des Pinselkörpers 20 gelangen kann.

Die beiden Teile 20A, 20B können miteinander verschweißt werden, insbesondere durch Ultraschallschweißen, oder alternativ miteinander verklebt oder mechanisch miteinander verbunden werden, beispielsweise verclipst.

Die beiden Teile 20A, 20B bilden einen hohlen Griff, der zu einem Pinsel mit sehr geringem Gewicht führt. Außerdem lassen sich die beiden Teile schalenartig sehr einfach in einer Spritzgussform herstellen, da sich jede Schale leicht entformen lässt; die Formtrennebene läuft mittig durch den Griff. Außerdem kann bei dieser Ausgestaltung der Bund problemlos integriert und beispielsweise konisch zulaufend ausgeführt werden. Die beiden Schalen des Griffs können im Inneren durch Rippen verstärkt sein, so dass er auch dann, wenn eine geringe Wandstärke verwendet wird, nicht zusammengedrückt werden kann. Die beiden Schalen können als Mehrkomponententeil ausgeführt werden, so dass beispielsweise im Griffbereich auf die beiden Schalen zwei Abschnitte aus einem Kunststoff aufgespritzt werden, der weicher ist als das Material der beiden Schalen, beispielsweise aus thermoplastischem Elastomer. Ein solches weicheres Kunststoffmaterial verbessert das Griffgefühl und kann dabei je nach Anforderung geeignet angeordnet werden, beispielsweise als Abstützung für den Daumen und/oder den Zeigefinger des Benutzers. Es ist auch möglich, dass der Bund aus einem nachgiebigen Material an die beiden Schalen angespritzt wird, die den Griff bilden. Auf diese Weise wird eine in gewissen Grenzen nachgiebige Abstützung für das Borstenpaket erhalten. Es ist auch möglich, den Bund nur teilweise aus dem nachgiebigen Material zu spritzen, während andere Teile aus demselben, härteren Material wie der Griff hergestellt werden.

Der Borsteneinsatz 10 wird hergestellt, indem die gewünschte Menge an Borsten 12 in einer Haltevorrichtung 40 (siehe Figur 7) zum gewünschten Paket zusammengeführt wird. Dann werden die miteinander zu verbindenden Enden der Borsten aufgeschmolzen. Dies erfolgt hier mit einem Heizstempel 42, sodass sie alle miteinander verschmelzen. Der Stempel wird auch dazu verwendet, das aufgeschmolzene Material der Kunststoffborsten zu dem Halteelement 14 umzuformen, das später zur Befestigung des Borsteneinsatzes am Pinsel verwendet wird. Nachdem das aufgeschmolzene Material wieder erstarrt ist, kann der Borsteneinsatz aus der Haltevorrichtung entnommen und weiterverarbeitet werden.

In Figur 7 ist beispielhaft eine Haltevorrichtung für einen Borsteneinsatz gezeigt, der innen einen Hohlraum aufweist. Zu diesem Zweck ist die Haltevorrichtung mit einem Abstandshalter 44 versehen, der den Hohlraum vorgibt. Der Heizstempel 42 schmilzt so viel Material der Borsten auf, dass genug Material in den Bereich "oberhalb" des Abstandshalters 44 verdrängt wird, um ein durchgehendes Halteelement zu bilden, also von den Borsten auf einer Seite hin zu den Borsten auf der anderen Seite. Das Halteelement, hier als Platte ausgebildet, ist also trotz des Hohlraums vollständig geschlossen und erstreckt sich durchgehend über das gesamte Borstenpaket erstreckt. Dies gewährleistet, dass der im Inneren des Borstenpakets gebildete Hohlraum ein definiertes Volumen hat, das seitlich von den eng aneinanderliegend angeordneten Borsten und auf der von den freien Enden der Borsten abgewandten Seite durch das Halteelement abgeschlossen ist, wie in Figur 2 gezeigt.

## Patentansprüche

1. Borsteneinsatz (10), insbesondere für einen Pinsel, gebildet durch mindestens ein Paket mit einem Anteil an Kunststoffborsten (12), deren Enden so miteinander verschmolzen sind, dass ein selbsttragendes, plattenförmiges Halteelement (14) gebildet ist, wobei das Borstenpaket angrenzend an das Halteelement (14) einen Hohlraum (16) aufweist, der in unmittelbarer Nähe zum Halteelement (14) vergleichsweise scharf abgegrenzt ist und im Bereich der freien Enden der Borsten fast nicht mehr oder gar nicht mehr zu erkennen ist, wobei das Halteelement (14) eine Befestigungsstruktur zur Befestigung des Borsteneinsatzes (10) an einem Pinselkörper (20) bildet, **dadurch gekennzeichnet, dass** das Halteelement (14) vollständig geschlossen ist und sich durchgehend über das gesamte Borstenpaket erstreckt.

2. Borsteneinsatz (10) nach Anspruch 1, **dadurch gekennzeichnet, dass** er ein einziges Borstenpaket aufweist.

3. Borsteneinsatz (10) nach Anspruch 1, **dadurch gekennzeichnet, dass** er mehrere Borstenpakete aufweist.

4. Borsteneinsatz (10) nach einem der vorhergehenden Ansprüche, **dadurch gekennzeichnet, dass** das Borstenpaket unterschiedliche Borsten aufweist.

5. Borsteneinsatz (10) nach Anspruch 4, **dadurch gekennzeichnet, dass** das Borstenpaket einen Anteil Naturborsten aufweist.

6. Borsteneinsatz (10) nach Anspruch 4 oder Anspruch 5, **dadurch gekennzeichnet, dass** die unterschiedlichen Borsten definiert angeordnet sind.

7. Pinsel mit einem Pinselkörper (20) und einem Borsteneinsatz (10) nach einem der vorhergehenden Ansprüche.

8. Pinsel nach Anspruch 7, **dadurch gekennzeichnet, dass** das Halteelement (14) plattenartig ausgeführt und im Pinselkörper (20) aufgenommen ist.

9. Pinsel nach Anspruch 7 oder Anspruch 8, **dadurch gekennzeichnet, dass** das Halteelement (14) formschlüssig im Pinselkörper (20) aufgenommen ist.

10. Pinsel nach Anspruch 7 oder Anspruch 8, **dadurch gekennzeichnet, dass** das Halteelement (14) mit dem Pinselkörper (20) verklebt oder verschweißt ist.

11. Pinsel nach Anspruch 7 oder Anspruch 8, **dadurch gekennzeichnet, dass** der Borsteneinsatz (10) umspritzt ist.

12. Pinsel nach einem der Ansprüche 7 bis 11, **dadurch gekennzeichnet, dass** der Pinselkörper (20) einen Bund (26) aufweist, der das Borstenpaket umgibt.

13. Pinsel nach einem der Ansprüche 7 bis 12, **dadurch gekennzeichnet, dass** der Pinselkörper (20) aus zwei Teilen (20A, 20B) besteht, die miteinander verbunden sind.

14. Verfahren zur Herstellung eines Borsteneinsatzes mittels der folgenden Schritte:
- es wird eine Vielzahl von Borsten in einem Halter zu einem Borstenpaket zusammengefasst, wobei das Borstenpaket einen gewissen Anteil an Kunststoffborsten enthält;
- das Borstenpaket wird an einem Ende erwärmt, so dass die Kunststoffborsten schmelzen, wobei die beim Verschmelzen der Kunststoffborsten entstehende Kunststoffmasse so geformt wird, dass eine Befestigungsstruktur gebildet wird;
- das geschmolzene Ende des Borstenpakets wird abgekühlt, so dass das geschmolzene Material zu einem plattenförmigen Halteelement erstarrt, wobei das Borstenpaket angrenzend an das Halteelement (14) einen Hohlraum (16) aufweist, der in unmittelbarer Nähe zum Halteelement (14) vergleichsweise scharf abgegrenzt ist und im Bereich der freien Enden der Borsten fast nicht mehr oder gar nicht mehr zu erkennen ist, wobei das Halteelement (14) vollständig geschlossen ist und sich durchgehend über das gesamte Borstenpaket erstreckt.

15. Verfahren nach Anspruch 14, **dadurch gekennzeichnet, dass** das geschmolzene Ende des Borstenpakets in eine definierte Form gebracht wird, bevor es erstarrt.

16. Verfahren nach Anspruch 15, **dadurch gekennzeichnet, dass** ein Heizstempel verwendet wird, um das Ende des Borstenpakets zu erwärmen und in die definierte Form zu bringen.

## Claims

1. A bristle insert (10), in particular for a paintbrush, formed by at least one package having a proportion of plastic bristles (12) the ends of which are fused together such that a self-supporting plate-shaped holding element (14) is formed, the bristle package including a cavity (16) adjacent to the holding element (14), the cavity being comparatively sharply delimited in the immediate vicinity of the holding element (14) and being almost not discernible, or not discernible at all, in the area of the free ends of the bristles, the holding element (14) forming a fastening structure for fastening the bristle insert (10) to a paintbrush body (20), **characterized in that** the holding element (14) is completely closed and extends continuously over the entire bristle package.

2. The bristle insert (10) according to claim 1, **characterized in that** it includes a single bristle package.

3. The bristle insert (10) according to claim 1, **characterized in that** it includes a plurality of bristle packages.

4. The bristle insert (10) according to any of the preceding claims, **characterized in that** the bristle package includes different bristles.

5. The bristle insert (10) according to claim 4, **characterized in that** the bristle package includes a proportion of natural bristles.

6. The bristle insert (10) according to claim 4 or claim 5, **characterized in that** the different bristles are arranged in a defined manner.

7. A paintbrush comprising a paintbrush body (20) and a bristle insert (10) according to any of the preceding claims.

8. The paintbrush according to claim 7, **characterized in that** the holding element (14) is formed to be plate-like and is received in the paintbrush body (20).

9. The paintbrush according to claim 7 or claim 8, **characterized in that** the holding element (14) is received in the paintbrush body (20) with a form-fit.

10. The paintbrush according to claim 7 or claim 8, **characterized in that** the holding element (14) is bonded or welded to the paintbrush body (20).

11. The paintbrush according to claim 7 or claim 8, **characterized in that** the bristle insert (10) is insert-molded.

12. The paintbrush according to any of claims 7 to 11, **characterized in that** the paintbrush body (20) includes a collar (26) which surrounds the bristle package.

13. The paintbrush according to any of claims 7 to 12, **characterized in that** the paintbrush body (20) consists of two parts (20A, 20B), which are connected to each other.

14. A method of manufacturing a bristle insert by means of the following steps:
- a multitude of bristles are combined in a holder to form a bristle package, the bristle package containing a certain proportion of plastic bristles;
- the bristle package is heated at one end so that the plastic bristles melt, wherein the plastic compound produced during fusion of the plastic bristles is shaped such that a fastening structure is formed;
- the melted end of the bristle package is cooled down so that the melted material solidifies to form a plate-shaped holding element, the bristle package including a cavity (16) adjacent to the holding element (14), the cavity being comparatively sharply delimited in the immediate vicinity of the holding element (14) and being almost not discernible, or not discernible at all, in the area of the free ends of the bristles, the holding element (14) being completely closed and extending continuously over the entire bristle package.

15. The method according to claim 14, **characterized in that** the melted end of the bristle package is brought into a defined shape before it solidifies.

16. The method according to claim 15, **characterized in that** a heating stamp is used to heat the end of the bristle package and bring it into the defined shape.

## Revendications

1. Insert de poils (10), en particulier pour un pinceau, réalisé par au moins un paquet présentant une part de poils (12) en plastique dont les extrémités sont fondue les unes avec les autres de manière à former un élément de retenue (14) autoporteur en forme de plaque, le paquet de poils présentant une cavité (16) adjacente à l'élément de retenue (14) qui est délimitée de façon comparativement nette dans le voisinage immédiat de l'élément de retenue (14) et qui n'est presque plus ou plus du tout discernable dans la zone des extrémités libres des poils, l'élément de retenue (14) formant une structure de fixation pour la fixation de l'insert de poils (10) sur un corps de poils (20), **caractérisé en ce que** l'élément de retenue (14) est entièrement fermé et s'étend en continu sur l'ensemble du paquet de poils.

2. Insert de poils (10) selon la revendication 1, **caractérisé en ce qu'**il présente un seul paquet de poils.

3. Insert de poils (10) selon la revendication 1, **caractérisé en ce qu'**il présente plusieurs paquets de poils.

4. Insert de poils (10) selon l'une des revendications précédentes, **caractérisé en ce que** le paquet de poils présente différents poils.

5. Insert de poils (10) selon la revendication 4, **caractérisé en ce que** le paquet de poils présente une part de poils naturels.

6. Insert de poils (10) selon la revendication 4 ou la revendication 5, **caractérisé en ce que** les différents poils sont agencés de manière définie.

7. Pinceau, comportant un corps de pinceau (20) et un insert de poils (10) selon l'une des revendications précédentes.

8. Pinceau selon la revendication 7, **caractérisé en ce que** l'élément de retenue (14) est réalisé sous forme de plaque et est reçu dans le corps de pinceau (20).

9. Pinceau selon la revendication 7 ou la revendication 8, **caractérisé en ce que** l'élément de retenue (14) est reçu dans le corps de pinceau (20) par coopération de formes.

10. Pinceau selon la revendication 7 ou la revendication 8, **caractérisé en ce que** l'élément de retenue (14) est collé ou soudé sur le corps de pinceau (20).

11. Pinceau selon la revendication 7 ou la revendication 8, **caractérisé en ce que** l'insert de poils (10) est enrobé par injection.

12. Pinceau selon l'une des revendications 7 à 11, **caractérisé en ce que** le corps de pinceau (20) présente une collerette (26) qui entoure le paquet de poils.

13. Pinceau selon l'une des revendications 7 à 12, **caractérisé en ce que** le corps de pinceau (20) est réalisé en deux parties (20A, 20B) qui sont reliées l'une à l'autre.

14. Procédé de fabrication d'un insert de poils au moyen des étapes suivantes :
- une pluralité de poils est regroupée en un paquet de poils dans un support, le paquet de poils contenant une certaine part de poils en plastique;
- le paquet de poils est chauffé à une extrémité de sorte que les poils en plastique fondent, la masse de matière plastique résultant de la fusion des poils en plastique étant formée de manière à réaliser une structure de fixation;
- l'extrémité fondue du paquet de poils est refroidie de sorte que la matière fondue se solidifie en un élément de retenue en forme de plaque, le paquet de poils présentant une cavité (16) adjacente à l'élément de retenue (14) qui est délimitée de façon comparativement nette dans le voisinage immédiat de l'élément de retenue (14) et qui n'est presque plus ou plus du tout discernable dans la zone des extrémités libres des poils, l'élément de retenue (14) étant entièrement fermé et s'étendant en continu sur l'ensemble du paquet de poils.

15. Procédé selon la revendication 14, **caractérisé en ce que** l'extrémité fondue du paquet de poils est amenée dans une forme définie avant de se solidifier.

16. Procédé selon la revendication 15, **caractérisé en ce qu'**un poinçon chauffant est utilisé pour chauffer l'extrémité du paquet de poils et l'amener dans la forme définie.
